# EUROPÄISCHE PATENTSCHRIFT

(11) **EP 0 096 277 B1**
(45) Veröffentlichungstag und Bekanntmachung des Hinweises auf die Patenterteilung: **26.08.1987**
(21) Anmeldenummer: 83105075.2
(22) Anmeldetag: 21.05.1983
(51) Int. Cl.: B41F 33/00

(54) **Messtisch für bedruckte Bogen**
Measuring table for printed sheets
Table de mesure pour des feuilles imprimées

(30) Priorität: 03.06.1982 DE 3220799
(43) Veröffentlichungstag der Anmeldung: 21.12.1983
(73) Patentinhaber: Koenig & Bauer Aktiengesellschaft, 97080 Würzburg (DE)
(72) Erfinder: Leuerer, Dieterich Roland Kamillus, D-8700 Würzburg (DE)

## Beschreibung

Die Erfindung betrifft eine Einrichtung an einem Messtisch für bedruckte Bogen entsprechend dem Oberbegriff des Patentanspruchs 1.

Messtische für bedruckte Bogen mit einem wandernden Densitometer sind z.B. durch «ROLAND Nachrichten 40» bekannt geworden. Bei diesem Messtisch wird ein bedruckter Bogen mit einer aufgedruckten Messfeldleiste an einen Anschlag angelegt. Anschliessend fährt ein elektromotorisch angetriebener Messkopf die Messfeldleiste ab und übermittelt die gemessenen Werte an einen Microcomputer. Damit die oder der Messkopf des Densitometers immer den gleichen Abstand von der mitgedruckten Messleiste hat, wird der Densitometerkopf über eine Rolle auf dem Bogen selbst abgestützt. Hierbei lässt sich nicht vermeiden, dass es bei dem Wandervorgang des Densitometerkopfes über den Bogen zur Faltenbildung kommt. Die hiermit verbundene Abstandsänderung des Messkopfes von der Messfeldleiste kann zu ungenauen Messwerten führen.

Der Erfindung liegt die Aufgabe zugrunde, eine Einrichtung an einem Messtisch zur Erfassung von densitometrischen Farbwerten mittels eines wandernden Densitometers zu schaffen, mit der vermieden wird, dass während des Messvorganges durch das wandernde Densitometer der zu messende Bogen an den Messstellen sich aufwölben kann.

Diese Aufgabe wird durch den Gegenstand des Patentanspruchs 1 gelöst.

Die mit der Erfindung erzielbaren Vorteile bestehen insbesondere darin, dass auf einfache Weise verhindert werden kann, dass der densitometrisch zu messende Bogen während des Messvorgangs durch das wandernde Densitometer nicht direkt vom Stützelement des Densitometers berührt und so die Gefahr vermieden wird, dass Verschiebungen und Aufwölben des Papiers zu Messwertungenauigkeiten führen können. Es ist möglich, auch Bogen zu messen, bei denen die Messfeldleiste an beliebigen Stellen des Bogens angebracht sein kann.

Ein Ausführungsbeispiel der Erfindung ist in der Zeichnung dargestellt und wird im folgenden näher beschrieben. Es zeigen:
Fig. 1 eine Draufsicht auf die erfindungsgemässe Einrichtung,
Fig. 2 einen Schnitt 11-11 in Fig. 1.

Auf einer Tischplatte 1 eines an und für sich bekannten Messpultes zur densitometrischen Auswertung von bedruckten Bogen ist eine untere waagrechte Anlegeleiste 2 befestigt. Diese Anlegeleiste 2 ist länger als die maximal auszumessende Bogenbreite. An sie anstossend ist eine rechte Seitenanschlagschiene 3 angeordnet, und von ihr in einem Abstand «a» entfernt, ebenfalls an die Anlegeleiste 2 anstossend, eine linke Seitenanschlagschiene 4. Zwischen rechte und linke Seitenanschlagschiene 3, 4 eingepasst und an der Anlegeleiste 2 anliegend, ist eine herausnehmbare Anlegeschiene 6 vorgesehen. Sie ist vorzugsweise wie die Anlegeleiste 2 und die beiden Seitenanschlagschienen 3 und 4 aus Metall angefertigt. Anlegeleiste 2, Seitenanschlagschiene 3 und 4 und die Anlegeschiene 6 haben vorzugsweise die gleiche Dicke. Zum exakten Niederhalten des zu messenden Bogens auf der Tischplatte 1 ist eine Niederhalteplatte 7 vorgesehen. Sie besteht vorzugsweise aus einem durchsichtigen Kunststoff, z. B. Plexiglas. In ihrem unteren Drittel ist sie mit einem waagrechten, ca. 8 mm breiten Messschlitz 8 versehen. Dieser Messschlitz 8 endet jeweils ca. 20 mm vor den Seitenkanten der Niederhalteplatte 7.

Im oberen Drittel der Niederhalteplatte 7 sind in waagrechter Richtung in einem Abstand «b» voneinander eine Mehrzahl von ferromagnetischen Metallronden 9 von einer Unterseite der Niederhalteplatte 7 her in diese eingelassen.

Bei auf der Tischplatte 1 aufliegender Niederhalteplatte 7 kommen die Metallronden 9 jeweils auf einer Polfläche von in Öffnungen in der Tischplatte 1 angeordneten Gleichstromringmagneten 11 zu liegen.

Von der Anlegeschiene 6 abgedeckt, ist in der Tischplatte 1 ein waagrechter Einführungsschlitz 12 eingearbeitet. Dieser Einführungsschlitz 12 ist länger als die maximale Bogenbreite, so dass ein Bogen leicht in diesen Schlitz 12 eingeführt werden kann, sobald die Anlegeschiene 6 etwas angehoben wird.

## Patentansprüche

1. Einrichtung auf einem Messpult 1 zur Erfassung densitometrischer Werte von einer auf einem blattförmigen Material aufgedruckten Messfeldleiste, wobei die Messfeldleiste zum Zwecke des Messens von einem sich abstützenden Messkopf abgefahren wird, dadurch gekennzeichnet, dass auf einer Tischplatte (1) des Messpultes eine an eine Anlegevorrichtung (2; 6) anlegbare Niederhalteplatte (7) für einen auszumessenden Bogen vorgesehen ist.

2. Einrichtung nach Anspruch 1, dadurch gekennzeichnet, dass die Niederhalteplatte (7) mit einem waagrechten Messschlitz (8) versehen ist.

3. Einrichtung nach Anspruch 1 und 2, dadurch gekennzeichnet, dass in die Niederhalteplatte (7) eine Anzahl von ferromagnetischen Metallronden (9) eingelegt sind, die mit in der Tischplatte (1) angeordneten Ringmagneten (11) zusammenwirken.

4. Einrichtung nach Anspruch 1 bis 3, dadurch gekennzeichnet, dass eine Anlegeschiene (6) vorgesehen ist, an welche die Niederhalteplatte (7) anlegbar ist.

5. Einrichtung nach Anspruch 1 bis 4, dadurch gekennzeichnet, dass in der Tischplatte (1) ein vorzugsweise durch die Anlegeschiene (6) abdeckbarer Einführungsschlitz (12) vorgesehen ist.

## Claims

1. Mechanism on a measuring table, used for recording densitometrical values from a measuring field strip imprinted on a sheet-shaped material, a supported measuring head moving over this printed measuring field strip for measuring purposes, characterized by the improvement that a hold-down plate (7) for holding-down a sheet to be measured, capable of being adjusted to a registering device (2; 6), is located on a table top (1) of the measuring table.

2. Mechanism in accordance with claim 1, characterized by the improvement that the hold-down plate (7) is equipped with a horizontal measuring slot (8).

3. Mechanism in accordance with claims 1 and 2, characterized by the improvement that a plurality of ferromagnetic metal circles (9) are countersunk into the hold-down plate (7), which cooperate with annular magnets (11) located in the table top (1).

4. Mechanism in accordance with claims 1 to 3, characterized by the improvement that a registering rail (6) is provided, to which the hold-down plate (7) is capable of being adjusted.

5. Mechanism in accordance with claims 1 to 4, characterized by the improvement that a feeding- in slot (12) preferably capable of being covered by the registering rail (6), is provided in the table top (1).

## Revendications

1. Dispositif, sur un pupitre de mesure, pour déterminer des valeurs densitométriques à l'aide d'une barre de limitation du champ de mesure, qui s'appuie sur un matériau en forme de feuille, la barre de délimitation du champ de mesure étant, pour la mesure, parcourue par une tête de mesure qui s'appuie dessus, caractérisé en ce qu'il est prévu sur une tablette (1) du pupitre de mesure une plaque de maintien (7), pour une feuille à mesurer, pouvant s'appuyer contre un dispositif d'appui (2; 6).

2. Dispositif selon la revendication 1, caractérisé en ce que la plaque de maintien (7) est pourvue d'une rainure de mesure horizontale (8).

3. Dispositif selon les revendications 1 et 2, caractérisé en ce qu'un certain nombre de flans circulaires métalliques ferromagnétiques (9), qui coopèrent avec des aimants toriques (11) disposés dans la tablette (1), sont placés dans la plaque de maintien (7).

4. Dispositif selon les revendications 1 à 3, caractérisé en ce qu'il est prévu un rail d'appui (6), contre lequel la plaque de maintien (7) peut s'appuyer.

5. Dispositif selon les revendications 1 à 4, caractérisé en ce qu'il est prévu dans la tablette (1) une rainure d'introduction (12), de préférence pouvant être recouverte par le rail d'appui (6).
